# EUROPÄISCHE PATENTSCHRIFT

(11) **EP 0 314 961 B1**
(45) Veröffentlichungstag und Bekanntmachung des Hinweises auf die Patenterteilung: **23.01.1991**
(21) Anmeldenummer: 88117129.2
(22) Anmeldetag: 14.10.1988
(51) Int. Cl.: F02D 41/18, F02D 41/06, F02D 41/32

(54) **Anordnung zum Bestimmen der Kraftstoffeinspritzmenge für eine Brennkraftmaschine**
Apparatus to determine the fuel injection quantity for an internal-combustion engine
Dispositif pour déterminer la quantité de carburant à injecter pour un moteur à combustion interne

(30) Priorität: 06.11.1987 DE 3737812
(43) Veröffentlichungstag der Anmeldung: 10.05.1989
(73) Patentinhaber: SIEMENS AKTIENGESELLSCHAFT, 80333 München (DE)
(72) Erfinder: Schifferl, Ludwig, Dipl.-Ing., D-8400 Regensburg (DE)

(56) Entgegenhaltungen:
- EP-A- 0 064 664
- US-A- 4 505 248
- PATENT ABSTRACTS OF JAPAN, Band 7, Nr. 102 (M-211)[1247], 30. April 1983; & JP-A-58 23 255 (NIPPON DENSO K.K.) 10-02-1983

## Beschreibung

### Siemens Aktiengesellschaft

Anordnung zum Bestimmen der Kraftstoffeinspritzmenge für eine Brennkraftmaschine

Die Erfindung betrifft eine Anordnung zum Bestimmen der Kraftstoffeinspritzmenge für eine Brennkraftmaschine gemäß Oberbegriff des Patentanspruchs (Vergleiche EP-A-0 064 664).

Ein Steuergerät bestimmt die Kraftstoffeinspritzmenge aus den Ausgangssignalen für den angesaugten Luftmassenstrom und die Drehzahl der Brennkraftmaschine. Ein dabei verwendeter Luftmassenmesser mit beheiztem Sensor gibt jedoch nur in eingeschwungenem Zustand, d. h., wenn sein beheizter Sensor auf Betriebstemperatur aufgeheizt ist, ein von dem angesaugten Luftmassenstrom eindeutig abhängiges Ausgangssignal ab. Beim Start der Brennkraftmaschine ist dies jedoch nicht der Fall. Der Stromfluß zum Aufheizen des beheizten Sensors wird von der Meßschaltung nicht von einem durch einen Luftmassenstrom verursachten Stromfluß unterschieden. Dementsprechend ergibt sich ein Ausgangssignal, das einem zu großen Luftmassenwert entspricht.

In der europäischen Patentschrift 0 064 664 ist deshalb vorgeschlagen worden, das Ausgangssignal des Luftmassenmessers während des Startvorganges der Brennkraftmaschine bis zum Ablauf eines Zeitgliedes zu unterdrücken und an seiner Stelle ein Ersatzsignal zu verwenden. Damit kommt der durch den Aufheizstrom bewirkte Fehler nicht zur Wirkung.

Versuchsreihen haben jedoch gezeigt, daß beim Warmstart der Brennkraftmaschine ein weiterer Fehler beim Ausgangssignal des Luftmassenmessers auftritt. Dieser Fehler führt ebenfalls zu fälschlich erhöhten Luftmassenwerten und klingt nur langsam ab.

Die Aufgabe der Erfindung besteht deshalb darin, eine Anordnung zum Bestimmen der Kraftstoffeinspritzmenge für eine Brennkraftmaschine so auszuführen, daß dieser Fehler vermieden wird.

Die erfindungsgemäße Lösung ist im Patentanspruch gekennzeichnet.

Es hat sich gezeigt, daß der Fehler beim Warmstart dann auftritt, wenn vorher bei Stillstand der Brennkraftmaschine die Zündung und damit auch der Luftmassenmesser eingeschaltet war. Da im Stillstand der Brennkraftmaschine keine Luftmasse angesaugt wird, kommt es wegen fehlender Kühlung zu einer Erwärmung des Lufttemperaturfühlers über Wärmeleitung durch den beheizten Sensor. Der Lufttemperaturfühler dient zur Kompensation der Temperatur der angesaugten Luft. Liegt seine Temperatur jedoch durch den vorbeschriebenen Effekt über der Temperatur der Umgebungsluft, so liefert der Luftmassenmesser beim Wiederstart der Brennkraftmaschine fälschlich erhöhte Meßwerte. Diese Meßfehler treten so lange auf, bis der Lufttemperaturfühler durch den Luftmassenstrom wieder auf die Temperatur der Umgebungsluft abgekühlt ist.

Um diese Fehlerquelle zu beseitigen ist erfindungsgemäß vorgesehen, die Stromversorgung des Luftmassenmessers abzuschalten, wenn die Drehzahl der Brennkraftmaschine einen bestimmten Schwellwert unterschreitet. Dieser Schwellwert liegt unterhalb der kleinsten Betriebsdreh-' zahl der Brennkraftmaschine, die der Anlaßdrehzahl entspricht. Ein Unterschreiten des Schwellwertes ist somit gleichbedeutend mit dem Stillstand der Brennkraftmaschine.

Durch das Abschalten der Stromversorgung wird das Aufheizen des Lufttemperaturfühlers vermieden. Die Wiederinbetriebnahme des Luftmassenmessers beim nächsten Anlassen der Brennkraftmaschine ist gewährleistet, da der die Abschaltung auslösende Schwellwert der Drehzahl unterhalb der Anlaßdrehzahl liegt.

Die Erfindung wird anhand der FIG erläutert. Die FIG zeigt eine Anordnung zum Bestimmen der Kraftstoffeinspritzmenge für eine Brennkraftmaschine.

Ein Luftmassenmesser besteht aus einer Brükkenschaltung 1, einer Meßschaltung 2 und einer Stromversorgung 3. Ein beheizter Sensor 11 und ein Lufttemperaturfühler 12 im Ansaugtrakt einer Brennkraftmaschine, sowie weitere Abgleichwiderstände 13 bilden die Brückenschaltung.

Der detaillierte Aufbau und die Wirkungsweise eines solchen Luftmassenmessers ist bekannt und zum Beispiel in der deutschen Patentanmeldung 36 14 118 beschrieben. In der FIG sind die elektrischen Verbindungen zwischen der Brückenschaltung 1 und der Meßschaltung 2, bzw. Stromversorgung 3, deshalb nur durch eine strichlierte Wirkverbindung angedeutet. Die aktiven elektronischen Bauteile der Meßschaltung 2 und der Stromversorgung 3 sind von der Brückenschaltung 1 räumlich getrennt in einem Steuergerät 6 integriert. Das hat den Vorteil, daß in dem hohen Temperaturen ausgesetzten Ansaugtrakt der Brennkraftmaschine nur die passiven Bauteile der Brückenschaltung 1 angeordnet sind. Die Lebensdauer der aktiven elektronischen Bauteile wird dadurch wesentlich erhöht. Das Steuergerät 6 ist im wesentlichen ein Mikroprozessor mit Beschaltung, der aus den Ausgangssignalen des Luftmassenmessers und eines Drehzahlmessers 4 die Kraftstoffeinspritzmenge für die Brennkraftmaschine berechnet. Der Drehzahlmesser 4 ist dabei ein beliebiger Drehzahlmesser, der in Lage ist, ein zur Verarbeitung in einem Mikroprozessor geeignetes Ausgangssignal abzugeben.

Ein Zündschalter 5 dient zum Ein- und Ausschalten des Steuergeräts 6 und damit der gesamten Anordnung. Dieser Zündschalter 5 ist identisch mit dem in Kraftfahrzeugen üblicherweise verwendeten Schalter zum Aktivieren der elektrischen Systeme des Fahrzeugs.

Wird die Brennkraftmaschine über den Zündschalter 5 abgestellt, so ist damit auch die Stromversorgung 3 des Luftmassenmessers abgeschaltet und es kann zu keiner unzulässigen Erwärmung des Lufttemperaturfühlers 12 kommen. Ist dagegen die Brennkraftmaschine zum Stillstand gekommen und der Zündschalter 5 bleibt eingeschaltet, wird der beheizte Sensor 11 des Luftmassenmessers weiterhin auf eine konstante Übertemperatur gegenüber der Temperatur des Lufttemperaturfühlers 12 eingeregelt. Da im Stillstand der Brennkraftmaschine jede Kühlung durch einen Luftmassenstrom entfällt wird der Lufttemperaturfühler 12 über die mechanischen Halterungen mittels Wärmeleitung und auch über direkte Wärmestrahlung vom beheizten Sensor 11 her erwärmt. Damit gibt der Luftmassenmesser beim Wiederstart der Brennkraftmaschine ein fehlerhaftes Ausgangssignal ab.

Dieser Zustand - Zündschalter 5 ein und Stillstand der Brennkraftmaschine - kann unter Umständen länger anhalten. Dies ist z. B. der Fall beim Benutzen elektrischer Verbraucher im Stillstand der Brennkraftmaschine, die über den Zündschalter 5 geschaltet werden. Je länger dieser Zustand bestehen bleibt, desto größer wird der Meßfehler für die Luftmasse nach dem Wiederstart der Brennkraftmaschine.

Um dies zu verhindern ist ein Prüfteil 61 in dem Steuergerät 6 vorgesehen, dem das Ausgangssignal des Drehzahlmessers 4 zugeführt ist und das die Stromversorgung 3 des Luftmassenmessers ein- und ausschalten kann. Das Prüfteil 61 ist eine Schwellwertstufe, die beim Unterschreiten der Anlaßdrehzahl der Brennkraftmaschine die Stromversorgung abschaltet und erst beim Wiedererreichen dieses Schwellwertes wieder einschaltet. Damit wird beim Stehenbleiben der Brennkraftmaschine die Stromversorgung 3 des Luftmassenmessers abgeschaltet und der Lufttemperaturfühler 12 damit nicht unzulässig erwärmt, obwohl der Zündschalter 5 eingeschaltet bleibt. Da bereits beim Anlaßvorgang der Brennkraftmaschine der Schwellwert der Drehzahl überschritten ist, wird die Stromversorgung 3 beim Wiederanlassen sofort wieder eingeschaltet.

## Patentansprüche

Anordnung zum Bestimmen der Kraftstoffeinspritzmenge für eine Brennkraftmaschine,
mit einem Luftmassenmesser,
der eine Brückenschaltung (1) mit einem beheizten Sensor (11) und einem Lufttemperaturfühler (12) im Ansaugtrakt der Brennkraftmaschine aufweist,
der eine Meßschaltung (2) und eine Stromversorgung (3) für die Brückenschaltung (1) hat und
der ein von dem angesaugten Luftmassenstrom abhängiges Ausgangssignal abgibt,
mit einem Drehzahlmesser (4), der ein von der Drehzahl der Brennkraftmaschine abhängiges Ausgangssignal abgibt,
mit einem Steuergerät (6), das unter Verwendung der Ausgangssignale des Luftmassenmessers und des Drehzahlmessers (4) die der Brennkraftmaschine zuzuführende Kraftstoffeinspritzmenge bestimmt und das ein Prüfteil (61) enthält,
mit einem Zündschalter (5) zum Ein- und Ausschalten der Anordnung, dadurch gekennzeichnet, daß das Prüfteil (61) beim Unterschreiten eines Schwellwerts für die Drehzahl der Brennkraftmaschine, der unterhalb der Anlaßdrehzahl liegt, die Stromversorgung (3) des Luftmassenmessers abschaltet.

## Revendications

Dispositif pour déterminer la quantité d'injection de carburant pour un moteur à combustion interne,
comportant un débitmètre massique d'air,
qui possède un circuit en pont (1) comportant un capteur chauffé (11) et un capteur (12) de la température de l'air placé dans le conduit d'aspiration du moteur à combustion interne et
qui comporte un circuit de mesure (2) et un système d'alimentation en courant (3) pour le circuit en pont (1), et
qui délivre un signal de sortie dépendant du courant massique d'air aspiré, et
comportant un tachymètre (4), qui délivre un signal de sortie dépendant de la vitesse de rotation du moteur à combustion interne,
un appareil de commande (6), qui détermine la quantité d'injection de carburant devant être envoyée au moteur à combustion interne, en utilisant les signaux de sortie du débitmètre massique d'air et du tachymètre (4) et qui contient une unité de contrôle (61),
un interrupteur d'allumage (5) servant à brancher et débrancher le dispositif, caractérisé par le fait que lorsque la vitesse de rotation du moteur à combustion interne tombe au-dessous d'une valeur de seuil inférieure à la vitesse de rotation au démarrage, l'unité de contrôle (61) débranche le système d'alimentation en courant (3) du débitmètre massique d'air.

## Claims

Arrangement for determining the fuel injection quantity for an internal combustion engine,
having an air mass meter,
which has a bridge circuit (1) with a heated sensor (11) and an air temperature detector (12) in the intake duct of the internal combustion engine,
which has a measuring circuit (2) and a power supply (3) for the bridge circuit (1) and
which outputs an output signal dependent on the mass flow of air taken in,
having a tachometer (4) which outputs an output signal dependent on the speed of the internal combustion engine,
having a control device (6) which, using the output signals of the air mass meter and of the tachometer (4), determines the fuel injection quantity to be supplied to the internal combustion engine and which contains a check part (61),
having an ignition switch (5) for switching the arrangement on and off,
characterized in that when the speed of the internal combustion engine falls below a threshold value which lies below the starting speed, the check part (61) switches off the power supply (3) of the air mass meter.
